# EUROPÄISCHE PATENTSCHRIFT

(11) **EP 3 981 938 B1**
(45) Veröffentlichungstag und Bekanntmachung des Hinweises auf die Patenterteilung: **17.07.2024**
(21) Anmeldenummer: 21189262.5
(22) Anmeldetag: 03.08.2021
(51) Int. Cl.: E05D 5/12

(54) **FRIKTIONSSCHARNIER**
FRICTION HINGE
CHARNIÈRE À FRICTION

(30) Priorität: 07.10.2020 DE 102020126201
(43) Veröffentlichungstag der Anmeldung: 13.04.2022
(73) Patentinhaber: Otto Ganter GmbH & Co. KG Normteilefabrik, 78120 Furtwangen (DE)
(72) Erfinder: KIENZLER, Rudolf, 78120 Furtwangen (DE); ROMBACH, Patrick, 78120 Furtwangen (DE)
(74) Vertreter: Riebling, Peter

(56) Entgegenhaltungen:
- EP-A1- 1 454 558
- US-A- 5 950 281
- US-A1- 2010 281 653
- US-A1- 2014 173 852
- US-A1- 2019 040 665
- US-B2- 6 871 383

## Beschreibung

Gegenstand der Erfindung ist ein Friktionsscharnier nach dem Oberbegriff des Patentanspruches 1.

Derartige Friktionsscharniere werden für Fensterflügel, Türen, an Fahrzeugen, beispielsweise für Fahrzeugtüren oder Motorhauben, an Maschinen oder für sonstige Zwecke verwendet. Die Scharniere sind so ausgebildet, dass sie eine gute Führung des von Ihnen getragenen, schwenkbaren Teiles gewährleisten und für ausreichend Friktion sorgen, um beispielsweise eine Abdeckung in einem beliebigen Winkel zu halten. Dazu wird durch die Drehung der beiden Scharnierflügel des Scharniers relativ zueinander ein Reibungsdrehmoment erzeugt, um die notwenige Friktion bereitzustellen.

Das Reibungsdrehmoment ist ein Drehmoment, das an der Welle des Scharniers auftritt und die kinetische Reibung zwischen Festkörpern beschreibt. Während der Bewegung der beiden Scharnierflügel zueinander, d.h. bei einer Geschwindigkeit ungleich null, wirkt dieses Drehmoment entgegen der Bewegungsrichtung.

Zur Erzeugung des Reibungsdrehmoment werden sogenannte Reibfedern verwendet, die um eine zylindrische Welle gelegt werden und diese klemmen, um Reibung zu erzeugen.

So zeigt die US 5 771 539 A ein Torsionsscharnier zum Erzeugen eines Reibungsdrehmoment, das jedoch nicht als gattungsgemäßes Friktionsscharnier ausgebildet ist. Das Scharnier umfasst eine Welle und ein einzelnes spiralförmiges Element, welches reibschlüssig um die Welle gewickelt ist. Das Element weist ein erstes Ende auf, das mit einem ersten Gelenkelement gekoppelt ist sowie ein zweites Ende, das mit einem zweiten Gelenkelement gekoppelt ist. Bei einer Bewegung des ersten Gelenkelements relativ zum zweiten Gelenkelement erzeugt das spiralförmige Element ein Reibungsdrehmoment auf der Oberfläche der Welle und somit ein Drehmoment zwischen den beiden Gelenkelementen.

Nachteilig an dieser Vorrichtung ist jedoch, dass immer ein Schlupf zwischen dem Band und der darin angespannten Welle auftreten kann.

Die DE 691 16 545 T2 zeigt ein Friktionsscharnier zum schwenkbeweglichen Verbinden zweier Bauteile, mit einer beweglichen Scharnierhülse, die zwischen zwei feststehenden Scharnierhülsen angeordnet ist sowie einer Welle, die durch alle Scharnierhülsen hindurch verläuft. Um die Welle ist eine bandförmige Feder lose gewunden, auf deren hervorstehendes Ende ein elastisches Element einwirkt, um das Band bei Verschwenkung der beiden Scharnierflügel gegeneinander festzuziehen um somit ein Reibungsdrehmoment auf die Welle auszuüben.

Nachteilig an diesem Friktionsscharnier ist jedoch das übermäßige Spiel, das zwischen den beweglichen Teilen besteht, womit das Reibungsdrehmoment nicht genau dimensioniert werden kann.

Die US 2019/040665 A1, US 2010/281653 A1 und US 6 871 383 B2 zeigen jeweils ein Friktionsscharnier zum schwenkbeweglichen Verbinden zweier Bauteile, mit mindestens einer ersten Scharnierhülse, die zu mindestens einer weiteren Scharnierhülse fluchtend angeordnet ist, einer Welle, die durch die Scharnierhülsen hindurch verläuft, und mindestens einer Reibfeder zum Ausüben eines Reibdrehmoments auf die bewegliche Welle, wobei mindestens zwei zueinander fluchtende Reibfedern mit radialen Ansätzen mit der ersten Scharnierhülse verbunden sind und ein Reibdrehmoment auf die in der weiteren Scharnierhülse gelagerten Welle ausüben.

Nachteilig an diesen bekannten Friktionsscharnieren ist jedoch, dass zwar ein Reibmoment erzeugt werden kann, die Kraftübertragung zwischen der Welle und der beweglichen Scharnierhülse jedoch über eine Kerbverzahnung erfolgt. Werden nun die äußeren Kräfte größer als die Verbindungskräfte besteht die Gefahr einer Relativbewegung zwischen den Fügepartnern, d.h. zwischen der Welle und der beweglichen Scharnierhülse.

Der Erfindung liegt deshalb die Aufgabe zugrunde, ein Scharnier der eingangs genannten Art so weiter zu bilden, dass unter Berücksichtigung eines möglichst genauen Dimensionierens des Reibmoments eine vereinfachte Bauform des Scharniers möglich ist.

Die Aufgabe wird erfindungsgemäß durch die Merkmale des unabhängigen Patentanspruches gelöst, während vorteilhafte Ausgestaltungen und Weiterbildungen der Erfindung den Unteransprüchen entnommen werden können.

Eine erste bevorzugte Ausführung sieht vor, dass mindestens zwei zueinander fluchtende Reibfedern mit radialen Ansätzen drehfest mit der ersten Scharnierhülse verbunden sind, wobei die erste Scharnierhülse vorteilhaft zwischen mindestens zwei feststehenden Scharnierhülsen gelagert ist, wobei die Reibfedern ein Reibdrehmoment auf die drehfest in den weiteren Scharnierhülsen gelagerte Welle ausüben.

In einer anderen bevorzugten Ausführung ist es vorgesehen, dass das Scharnier jedoch nur aus zwei Scharnierhälften besteht, wobei eine Hälfte die feststehende Seite übernimmt und die andere die lose Seite. Somit hätte man eine Art aushängbaren Scharniers.

Von besonderem Vorteil ist, dass die mindestens zwei Reibfedern keine gegenseitige Kopplung haben und als parallele geschaltetes Federpaket wirken. Sie sind deshalb auf der Welle hintereinander liegend aufgereiht und jede Reibfeder wirkt für sich. Sie können deshalb leicht ausgewechselt werden und das Federpakte kann durch Hinzunahme weiterer Reibfedern in seiner Friktionskraft eingestellt werden. Die parallele Kopplung der Reibfedern erfolgt durch das Eingreifen des jeweiligen Federendes in die gemeinsame Längsnut der ersten Scharnierhülse.

Eine einzelne Reibfeder besteht aus einem gebogenen Federdraht, mit mindestens einer und maximal 5 Windungen, wobei zwei Windungen bevorzugt sind. Versuche haben gezeigt, dass ab 5 Windungen der Effekt des "Zuschnürens" nicht mehr in signifikantem Maß auftritt. In einer alternativen Ausgestaltung kann die Reibfeder auch mehr als zwei Windungen aufweisen. Ein derartiger Federdraht kann ein Runddraht oder ein Draht mit einem eckigen, beispielweise viereckigen Querschnitt sein oder aber eine ganz andere Gestaltung aufweisen.

Die Reibfeder ist so gebogen, dass eine kreisförmige Öffnung entsteht, durch die die Welle geführt ist. Die Reibfeder liegt mit ihren Reibflächen, welche die Kontaktfläche innerhalb der Öffnungen bilden, auf der Welle bzw. auf dem Außenumfang der Welle auf. Je nach Querschnittsform des Federdrahtes besteht bei einem runden Querschnitt nur ein kleiner Kontaktbereich, wobei die Reibflächen tangential auf der Welle aufliegen, während bei einem viereckigen Querschnitt ein großer Kontaktbereich vorhanden ist und die Reibflächen flächig aufliegen. Die Reibflächen greifen reibschlüssig in die Oberfläche der Welle ein und erzeugen ein Reibungsdrehmoment, wenn der eine Scharnierflügel, der mit den Reibfedern gekoppelt ist, relativ zur Welle gedreht wird.

Die kreisförmig gebogene Reibfeder weist einen werkstoffeinstückigen Ansatz auf, der sich in radialer Richtung nach außen hin erstreckt und das Ende des Federdrahtes darstellt. Der Ansatz streckt sich somit in einer Ebene von der Welle weg und ist in der Scharnierhülse - in diesem bevorzugten Beispiel - in einer Längsnut bevorzugt spielfrei gelagert. Der Ansatz wird in einer Längsnut der Scharnierhülse aufgenommen, womit die Reibfeder mit der Scharnierhülse gekoppelt ist und die Bewegungen der Hülse auf die Feder übertragen werden. Es handelt sich deshalb um einen verdeckten Einbau der mindestens zwei Reibfedern im Innenraum der Scharnierhülse, was mit dem Vorteil einer präzisen Führung der Reibfedern und einem Schutz vor Verschmutzung verbunden ist.

In einer anderen Ausführung kann auch ein offener Einbau der Federn erfolgen, die von außen sichtbar sind. In dieser offenen Variante sind die einzelnen Federn auch sichtbar. Eine solche Ausführung hat den Vorteil einer leichten Montage und die Möglichkeit der Überprüfung der Funktion der Federn.

Die Längsnut erstreckt sich in Längsrichtung der Scharnierhülse und ist in die innere Umfangsfläche des Innenraumes eingebracht.

Zur optimalen Erzeugung des Reibungsdrehmoments ist es erforderlich, dass mindestens ein Ende der Reibfeder, im Folgenden als Ansatz bezeichnet, eingespannt wird, wobei das größte Reibungsdrehmoment in der Rotationsrichtung erzeugt wird, bei der die Reibfeder dazu neigt, sich um die Welle festzuziehen, d.h. wenn die Öffnung der Reibfeder, welche die Welle umschließt, immer kleiner wird. Durch die derartige Erzeugung der Friktion ist es möglich eine bestimmte Winkelstellung des Scharniers aufrecht zu erhalten. Damit wird eine Arretierkraft erzeugt, die eine Blockierung des Scharniers ausführt.

In dieser ersten Ausführung ist vorgesehen, dass sich die Reibfeder nur mit dem ersten radialen Federende an der als Anschlagfläche ausgebildeten Längsnut der Scharnierhülse abstützt und dass das zweite Federende reibschlüssig und anschlaglos an der Welle anliegt und von dieser mitgenommen wird.

In einer zweiten Ausführung ist vorgesehen, dass sich die Reibfeder ebenfalls mit einem ersten radialen Federende an der als Anschlagfläche ausgebildeten Längsnut der Scharnierhülse abstützt und dass aber das zweite Federende anschlaggestützt an der Welle anliegt und von dieser mitgenommen wird.

Die Welle weist an ihrem vorderen und hinteren Ende jeweils eine Quernut auf. Diese Quernut ist eine ausgehend von der Stirnseite der Welle in Längsrichtung verlaufende Aussparung, welche in das vordere und hintere Ende der Welle eingefräst oder gesägt ist.

Die Welle ist stirnseitig von einem hülsenförmigen Endstück abgedeckt, das die Quernut umschließt, und welches in den Innenraum der Scharnierhülse eingesteckt ist. Das Endstück weist einen sich in radialer Richtung erstreckenden Ansatz auf, der formschlüssig in eine Nut im Innenraum der Scharnierhülse eingreift.

Der Ansatz ist werkstoffeinstückig mit dem Endstück verbunden und hat gegenüber der Nut eine leichte Übermaßpassung, um einen Formschluss zu generieren.

Der Ansatz und die dazu komplementäre Nut kann jegliche Formgebung, wie z.B. ein Polygon und eine dazu gehörige Aussparung aufweisen.

Die Mantelfläche des hinteren und vorderen Endes der Welle weist ein Sägezahnprofil auf, welches seitlich von der Quernut unterbrochen ist. Das Endstück wird bei der Montage des Friktionsscharniers auf das Sägezahnprofil gepresst, um einen Formschluss zu generieren. Hierfür ist die Verzahnung im Durchmesser größer ausgebildet als der Inndurchmesser des Endstücks. Das Endstück kann beispielsweise aus Kunststoff gefertigt sein oder auch aus einem Zinkdruckguss, wenn eine sehr hohe Friktion zu erwarten ist. Alternativ kann das Endstück auch aus anderen Materialien gefertigt sein. Bevorzugt ist die Innenfläche des Endstücks glatt ausgebildet, jedoch kann diese auch ein Innenprofil aufweisen. Sämtliche Profilformen im Verbindungsbereich Endstück und Welle dienen dazu, die Welle axial und gegen Verdrehung zu sichern.

Für eine axiale Sicherung kann alternativ auch eine lösbare Verbindung, z.B. eine Schraubverbindung verwendet werden.

In dem Innenraum der Hülse ist eine Rippe angeordnet, die sich beim Aufstecken des Endstücks auf die Welle in die Quernut einfügt und somit eine drehfeste Verbindung herstellt. Die Rippe ist bevorzugt im Querschnitt des Endstücks diagonal angeordnet und ragt in den Innenraum.

Somit wird ein Nut-Gabel-Formschluss geschaffen, um das generierte Drehmoment vom Innenflügel auf den Außenflügel oder umgekehrt zu übertragen

Anstatt einer Quernut sind auch andere Profilformen möglich, die mit einem Profil innerhalb des Endstücks eine formschlüssige Verbindung eingehen. In kinematischer Umkehrung kann es auch vorgesehen sein, dass am Ende der Welle eine Rippe angeordnet ist und innerhalb des Endstücks eine Nut, in die der Steg eingreift.

So werden komplementäre Geometrien beansprucht, wie z.B. ein Polygon beansprucht, welche eine formschlüssige Verbindung zwischen Endstück und Welle ermöglichen.

In der bevorzugten Ausführungsform ist die Feder nicht beschichtet, jedoch ist eine Beschichtung möglich, um die Friktion zu erhöhen.

Mit der der Anzahl der Federn kann die Friktion eingestellt werden, wobei eine höhere Anzahl an Reibfedern auch eine höhere Friktion zur Folge hat.

Das Verhältnis der Friktion hängt von dem Reibungskoeffizienten zwischen der Reibfeder und der Welle sowie der Anzahl der Reibfedern ab.

Ebenfalls kann natürlich die umschlungene Welle mit einer Beschichtung versehen werden, die dann ggf. die Reibung erhöht, oder aber auch den Verschleiß der Welle verringert.

Ein Reibungsscharnier, welches in jeder Richtung die gleiche Friktion aufweist, kann verwirklicht werden, wenn mehrere Reibfedern verwendet werden, von denen jede an ihrem Ansatz befestigt ist. Die Hälfte der Reibfedern ist dabei in einer Richtung um die Welle geschlungen, und die andere Hälfte ist in der entgegengesetzten Richtung um die Welle geschlungen. Damit kann eine Scharnieranordnung mit unterschiedlichem Reibungsmoment für jede Drehrichtung geschaffen werden.

So können ein Teil der Reibfedern mit dem Ansatz beginnend und mit dem Federende endend auf der Welle montiert werden, während der andere Teil der Reibfedern mit dem Federende beginnend und mit dem Ansatz endend auf der Welle angeordnet sind. Somit kann die Anordnung von Reibfedern und Welle bidirektional verwendet werden, um das maximale Drehmoment für beide Rotationsrichtungen des Friktionsscharniers zu erhalten.

Ein asymmetrisches Reibmoment kann erhalten werden, wenn verschiedene Anzahlen von identischen Reibfedern in beiden Richtungen verwendet werden. Ein asymmetrisches Reibungsdrehmoment kann auch erhalten werden, wenn andere Parameter variiert werden, wie z.B. der Abstand zwischen den Reibfedern, ohne dass es notwendig ist Reibfedern mit verschiedenen Merkmalen bereitzustellen. Auch ist ein Platzhalter zwischen den einzelnen Federn möglich, um die Friktion zu reduzieren.

Die Welle besteht bevorzugt aus einem Edelstahl, z.B. aus 1.4305 rostfreiem Stahl, welcher bevorzug plasmanitriert wird. Andere Stähle mit entsprechender Behandlung, sind selbstverständlich als Wellenmaterial auch geeignet.

Die Oberfläche der Welle ist bevorzugt glatt. In einer anderen Ausführung kann die Oberfläche auch beschichtet oder künstlich angeraut sein um die Reibung zu erhöhen.

Mit dem erfindungsgemäßen Friktionsscharnier wird eine reibschlüssige Verbindung geschaffen, bei der kein Spiel auftritt.

Die vorliegende Erfindung kann für jede Richtung ein anderes Drehmoment zur Verfügung stellen.

Bei dem erfindungsgemäßen Friktionsscharnier ist somit in den Scharnierhülsen durch die einzelnen Reibfedern, also im unmittelbaren Schwenkbewegungsabschnitt, ein Friktions- oder Reibungselement integriert, über das bei einer Schwenkbewegung der beiden Scharnierteile relativ zueinander ein Reibungswiderstand, der die Schwenkbewegung dämpft bzw. der Schwenkbewegung entgegensteht, erzeugt wird.

Hierzu sind die einzelnen Reibfedern mit der einen Scharnierhülse des einen Scharnierteils drehfest verbunden und mit dem anderen Scharnierteil über die Welle reibungsgekoppelt, womit mit dem anderen Scharnierteil eine Reibungsverbindung besteht. Diese Reibungsverbindung erzeugt den von der Schwenkbewegung überwindenden Reibungs- oder Dämpfungswiderstand.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, könnten als erfindungswesentlich beansprucht werden, soweit sie einzeln oder in Kombination gegenüber dem Stand der Technik neu sind. Die Verwendung der Begriffe "wesentlich" oder "erfindungsgemäß" oder "erfindungswesentlich" ist subjektiv und impliziert nicht, dass die so benannten Merkmale zwangsläufig Bestandteil eines oder mehrerer Patentansprüche sein müssen.

Im Folgenden wird die Erfindung anhand von mehrere Ausführungswege darstellenden Zeichnungen näher erläutert.

Hierbei gehen aus den Zeichnungen und ihrer Beschreibung weitere erfindungswesentliche Merkmale und Vorteile der Erfindung hervor.

Es zeigen:
Figur 1: eine Vorderansicht des erfindungsgemäßen Scharniers
Figur 2: eine Draufsicht des erfindungsgemäßen Scharniers
Figur 3: eine Explosionsansicht einer ersten Ausführungsform eines Scharniers gemäß der vorliegenden Erfindung
Figur 4: eine Schnittdarstellung einer ersten Ausführungsform eines Scharniers gemäß der vorliegenden Erfindung
Figur 5: eine perspektivische Detailansicht der Welle mit Reibfedern einer ersten Ausführungsform eines Scharniers gemäß der vorliegenden Erfindung
Figur 6: eine perspektivische Detailansicht der Welle mit Reibfedern einer zweiten Ausführungsform eines Scharniers gemäß der vorliegenden Erfindung
Figur 7: eine Detailansicht der Reibfeder
Figur 8: eine Detailansicht des Endstücks
Figur 9: eine Detailansicht des Wellenendes mit Reibfeder und Quernut
Figur 10: eine perspektivische Detailansicht der Welle mit Reibfedern einer dritten Ausführungsform eines Scharniers gemäß der vorliegenden Erfindung
Figur 11: eine perspektivische Detailansicht der Welle mit Reibfedern einer vierten Ausführungsform eines Scharniers gemäß der vorliegenden Erfindung
Figur 12: eine Detailansicht der Reibfeder
Figur 13: eine Detailansicht der Scharnierhülse

Figur 1 zeigt eine Vorderansicht des erfindungsgemäßen Friktionsscharniers 21, welches über zwei zueinander verschwenkbar gelagerten Scharnierflügel 1, 2 verfügt. Die Drehachse 30, über welche der linke Scharnierflügel 1 mit dem rechten Scharnierflügel 2 verschwenkt werden kann, befindet sich mittig der zylindrischen Scharnierhülsen 22, 24 und verläuft durch die Welle 11.

In Figur 1 ist die Welle 11 stirnseitig von dem hülsenförmigen Endstück 3 abgedeckt, welches in den Innenraum 23 der Scharnierhülse 22 eingesteckt ist. Das Endstück 3 weist einen sich in radialer Richtung erstreckenden Ansatz 13 auf, der eine im Querschnitt halbkreisförmige Formgebung besitzt. Dieser Ansatz 13, welcher Werkstoffeinstückig mit dem Endstück 13 ausgebildet ist, greift formschlüssig in eine, ebenfalls im Querschnitt halbkreisförmige, Nut 19 ein, welche den ansonsten im Querschnitt kreisförmigen Innenraum 23 an einer Stelle radial vergrößert.

Die Nut 19 ist in der Scharnierhülse 22 eingebracht, wobei im gezeigten Beispiel nach Figur 1, die Nut 19 auf vier Uhr Stellung angeordnet ist.

Der Scharnierflügel 1 verfügt über die Auflagefläche 8 und der Scharnierflügel 2 über die Auflagefläche 9, mit denen das Friktionsscharnier 21 auf unterschiedlichen Oberflächen, welche relativ zueinander bewegt werden sollen, montiert werden kann.

Figur 2 zeigt die Draufsicht auf das erfindungsgemäße Friktionsscharnier 21, mit den beiden Scharnierflügeln 1, 2, welche über die Befestigungsbohrungen 4-7 verfügen, die es ermöglichen, das Friktionsscharnier mit den Auflageflächen 8, 9 auf Oberflächen zu montieren bzw. zu verschrauben.

Der Scharnierflügel 2 verfügt über zwei Scharnierhülsen 22, welche einen Innenraum 23 begrenzen, in dem die in Figur 3 gezeigte Welle 11 gelagert ist. Ebenso verfügt der Scharnierflügel 1 über eine Scharnierhülse 24 mit einem Innenraum 25, in welchem die Welle 11 gelagert ist. Die Scharnierhülse 24 ist zwischen den beiden Scharnierhülsen 22 angeordnet, wobei die Innenräume 23, 25 zueinander fluchten.

Durch die in den Scharnierhülsen 23, 25 gelagerte Welle verläuft die Drehachse 30, um welche sich die Scharnierflügel 1, 2 des Friktionsscharniers 21 drehen können.

In der Explosionsansicht nach Figur 3 ist die Welle 11 dargestellt, welche an ihrem vorderen und hinteren Ende über jeweils eine Quernut 14 verfügt. Diese Quernut 14 ist eine, ausgehende von der Stirnseite der Welle 11 in Längsrichtung verlaufende Aussparung, welche in das vordere und das hintere Ende der Welle 11 eingefräst oder gesägt wurde. Die Mantelflächen der hinteren und vorderen Enden der Welle 11 weist zudem ein Sägezahnprofil 12 auf, welches seitlich von der Quernut 14 unterbrochen ist.

Zwischen dem vorderen und hinteren Ende der Welle, d.h. zwischen dem Bereich an dem die Quernut 14 und das Sägezahnprofil 12 in das Material der Welle eingearbeitet sind, befindet sich der Außenumfang 17, welche eine glatte Mantelfläche der Welle 11 ist.

Die einzelnen Reibfedern 10 definieren je eine Öffnung mit einem Innendurchmesser 26, wobei die in Reihe angeordneten Reibfedern 10, bedingt durch die fluchtenden Öffnungen, einen gemeinsamen Innenraum bilden. In diesen Innenraum kann die Welle 11 eingeführt werden.

Hierbei kommt der Außenumfang 17 der Welle 11 in Kontakt mit den Reibflächen 15 innerhalb der Öffnungen der einzelnen Reibfedern 10, wobei ein Reibfläche 15 die Kontaktstelle der Welle 11 mit einer Reibfeder 10 darstellt.

Jede Reibfeder 10 weist einen Ansatz 16 auf, der sich von der ansonsten kreisförmigen Reibfeder in radialer Richtung erstreckt.

Dieser Ansatz 16, bzw. die in Reihe angeordneten Ansätze 16 sind bei einem zusammengebauten Friktionsscharnier 21 in einer Längsnut 18 innerhalb der Scharnierhülse 24 gelagert. Diese Längsnut 18 erstreckt sich in Längsrichtung im Innenraum 25 und ist in die innere Umfangsfläche des Innenraums 25 eingebracht.

Das vordere und hintere Ende der Welle 11 ist von je einem Endstück 3 abgedeckt, welches in den Innenraum 23 der Scharnierhülse 22 eingesteckt bzw. eingepresst ist. Das Endstück 3 weist den Ansatz 13 auf, der sich in zusammengebautem Zustand formschlüssig in die Nut 19 einpasst. Diese Nut 19 erstreckt sich in Längsrichtung im Innenraum 23 und ist in die innere Umfangsfläche des Innenraums 23 der Scharnierhülse 22 eingebracht.

Figur 4 zeigt eine Schnittdarstellung des erfindungsgemäßen Friktionsscharniers 21 in zusammengebautem Zustand. Der Innenraum der Hülse 3 weist eine Rippe 20 auf, welche in der Quernut 14 eingebracht ist. Bedingt durch die Rippe 20 im Inneren der Hülse 3 und dem Ansatz 13 am Außenumfang der Hülse 3 wird die Welle 11 in der Scharnierhülse 22 lagegesichert. Hierbei verhindert der formschlüssige Eingriff der Rippe 20 in die Quernut 14 und der formschlüssige Eingriff des Ansatzes 13 in der Nut 19 ein verdrehen der Welle 11 innerhalb der Scharnierhülse 22.

Figur 5 zeigt die durch die Öffnungen der in Reihe angeordneten Reibfedern 10 durchgeführte Welle 11. In unbelastetem Zustand liegen die Reibflächen 15 der einzelnen Federn 10 auf dem Außenumfang 17 der Welle 11 auf. Jede Reibfeder 10 weist einen Ansatz 16 und eine von diesem Ansatz abgehende Kreisbahn auf, welche nach weniger als zwei Windungen in einem Federende 18 endet.

Durch den Versatz zwischen Ansatz 16 und Federende 19, welches weniger als zwei Windungen in Längsrichtung neben und unterhalb dem Ansatz 16 angeordnet ist, ist es möglich den Ansatz 16 der darauffolgenden Reibfeder 10 oberhalb des Federendes 19 anzuordnen, wodurch die Windungen dieser Folgereibfeder bündig an den Windungen der vorhergehenden Reibfeder anliegen.

Wird nun der Scharnierflügel 1, in dessen Scharnierhülse 24 die Ansätze 16 der Reibfedern 10 formschlüssig in der Längsnut 18 eingesteckt sind, in Pfeilrichtung 27 gedreht, werden die einzelnen Reibfedern 10 komprimiert und der Innendurchmesser 26 der Reibfedern 10 verringert sich. Bereits in den ersten Winkelminuten während der Verdrehung stellt sich die maximal konfigurierte Friktion ein und bleibt bis zur Endlage der Schwenkbewegung konstant. Eine Zunahme der Friktion in Abhängigkeit vom absoluten Winkel ist nicht gegeben.

Gemäß Figur 5 schnüren sich die Reibfedern somit in Drehbewegung um die Welle. Entgegen der Drehrichtung läuft das ganze System frei und bei diesem Freilauf kommt es zu deutlich weniger Friktion. Das Friktionsscharnier hat somit in der einen Bewegungsrichtung nach Pfeilrichtung 27 ein erhöhtes Reibungsdrehmoment und in der anderen Bewegungsrichtung, entgegen Pfeilrichtung 27 ein reduziertes Reibungsdrehmoment.

Figur 6 zeigt ein weiteres Ausführungsbeispiel bei dem nur das halbe aus einzelnen Reibfedern 10 gebildete Federpaket die gleiche Ausrichtung aufweist, bei der jede Reibfeder 10 mit einem Ansatz 16 beginnt und in einem Federende 28 endet. Ab der Mitte der Welle 11 sind die folgenden Reibfedern 10' verkehrt herum angeordnet, so dass jede Reibfeder 10' mit dem Federende 28' beginnt und in dem Ansatz 16 endet.

Wird nun die Welle in Drehrichtung 27 betätigt, verringert sich der Innendurchmesser 10 der links der Mitte angeordneten Reibfedern 10 und der Innendurchmesser der rechts der Mitte angeordneten Reibfedern 10' vergrößert sich. Somit kann bei einer Öffnung- und bei einer Schließbewegung des Scharniers eine Friktion auf die Welle 11 ausgeübt werden.

Mit dem spiegelverkehrten Einbau der Hälfte der Federn hat man eine reduziertere gesamte Friktion, jedoch in beiden Drehrichtungen die gleiche Friktion.

In Figur 7 ist eine einzelne Reibfeder 10 dargestellt, welche aus einem Runddraht gebogen ist. Aufgrund des runden Querschnitts der Windungen ist die Reibfläche 15 zwischen Reibfeder und Außenumfang 17 der Welle 11 verhältnismäßig klein und liegt tangential auf dem Außenumfang auf.

Die einzelnen Reibfedern 10 definieren je eine Öffnung mit einem Innendurchmesser 26, wobei die in Reihe angeordneten Reibfedern 10, bedingt durch die fluchtenden Öffnungen, einen Innenraum bilden. In diesen Innenraum kann die Welle 11 eingeführt werden.

Die Reibfeder weist im unbelasteten Zustand den Durchmesser 26 auf, der sich je nach einwirkender Kraft stufenlos in den Durchmesser 26' reduzieren oder in den Durchmesser 26" erhöhen kann. Die Einführung der Bezugszeichen 26', 26" dienen hierbei lediglich der Veranschaulichung, da bauartbedingt und materialabhängig kein genauer Durchmesser definiert werden kann und es hierbei nur um die wirkende Friktion zwischen Reibfeder 10 und Welle 11 geht.

Figur 8 zeigt das Endstück 3, mit einer im Querschnitt des Endstücks 3 diagonal angeordneten Rippe 20, welche in den Innenraum 29 ragt. Diese Rippe 20 wird in die Quernut 14 der Welle 11, wie sie in Figur 9 zu sehen ist, eingesteckt. Das Sägezahnprofil 12 der Welle 11 kommt dabei in Kontakt mit der inneren Umfangsfläche des Innenraums 29 des Endstücks 3 und verhindert ein unbeabsichtigtes Lösen des Endstücks 3 von der Welle 11.

Das Endstück 3, welches über den Ansatz 13 mit der Nut 18 der Scharnierhülse 24 verbunden ist, verhindert über den Eingriff der Rippe 20 in die Quernut 14, dass sich die Welle 11 aufgrund der durch die Reibfeder 10 auf die Welle wirkenden Reibungskraft dreht.

Die Figuren 10 und 11 zeigen je eine Ausführungsform bei der eine Distanzhülse 31, 32 zwischen einem linken Reibfederpaars und einem rechten Reibfederpaars angeordnet ist, durch welche ebenfalls die Welle 11 geführt ist. Gemäß Figur 10, analog zu Figur 6, ist das rechte Reibfederpaar, gebildet durch die aufgereihten Reibfedern 10 gegenüber dem linken Reibfederpaar, gebildet durch die aufgereihten Reibfedern 10' spiegelverkehrt angeordnet und beginnen mit dem Federende 28'.

Gemäß Figur 11, analog zu Figur 5, sind das linke und das rechte Reibfederpaar gleich ausgerichtet, jedoch ist die Distanzhülse 32 gegenüber der Distanzhülse 31 von Figur 10 schmäler ausgebildet.

Figur 12 zeige eine Ausführungsform einer Reibfeder 10', welche aus einem Draht mit einem eckigen Querschnitt gebogen ist. Aufgrund des viereckigen Querschnitts der Windungen ist die Reibfläche 15' zwischen Reibfeder und Außenumfang 17 der Welle 11 verhältnismäßig groß ausgebildet und liegt flächig auf dem Außenumfang auf.

Figur 13 zeigt den Innenraum 25 des Scharnierflügels 1, in dessen Innenumfangsfläche sich eine Längsnut 18 in Längsrichtung erstreckt. Die Längsnut 18 wird an ihrem Übergang zur zylindrischen Innenumfangsfläche von jeweils einer Fase 33, 34 begrenzt, welche sich ebenfalls in Längsrichtung erstreckt. Diese beidseitigen Fasen 33, 34 ermöglichen einen Einbau der Reibfeder unabhängig von der Ausrichtung des Ansatzes 16. So dient die Fase 33 für den Einbau der Reibfeder mit dem Ansatz beginnenden und mit dem Federende endend (im Uhrzeigersinn) und die Fase 34 für den Einbau der Reibfeder mit dem Federende beginnend und mit dem Ansatz endend (entgegen dem Uhrzeigersinn). Die Fasen 33, 34 dienen dabei als Einführhilfe.

### Zeichnungslegende

1. Scharnierflügel
2. Scharnierflügel
3. Endstück
4. Befestigungsbohrung
5. Befestigungsbohrung
6. Befestigungsbohrung
7. Befestigungsbohrung
8. Auflagefläche
9. Auflagefläche
10. Reibfeder 10'
11. Welle
12. Sägezahnprofil
13.Ansatz
14. Quernut
15. Reibfläche 15'
16. Ansatz 16'
17. Außenumfang
18. Längsnut
19. Nut
20. Rippe
21. Friktionsscharnier
22. Scharnierhülse
23. Innenraum (von 21)
24. Scharnierhülse
25. Innenraum (von 24)
26. Innendurchmesser (von 10) 26', 26"
27. Drehrichtung
28. Federende 28'
29. Innenraum (von 3)
30. Drehachse
31. Distanzhülse
32. Distanzhülse
33. Fase
34. Fase

## Patentansprüche

1. Friktionsscharnier (21) zum schwenkbeweglichen Verbinden zweier Bauteile, mit mindestens einer ersten Scharnierhülse (24), die zu mindestens einer weiteren Scharnierhülse (22) fluchtend angeordnet ist, einer Welle (11), die durch die Scharnierhülsen (22, 24) hindurch verläuft, und mindestens einer Reibfeder zum Ausüben eines Reibdrehmoments auf die bewegliche Welle (11), wobei mindestens zwei zueinander fluchtende Reibfedern (10, 10') mit radialen Ansätzen (16, 16') mit der ersten Scharnierhülse (24) verbunden sind und ein Reibdrehmoment auf die in der weiteren Scharnierhülse (22) gelagerten Welle (11) ausüben, **dadurch gekennzeichnet, dass** die Welle (11) an ihrem vorderen und hinteren Ende jeweils eine Quernut (14) aufweist und dort stirnseitig von jeweils einem hülsenförmigen Endstück (3) abgedeckt ist, welches in den Innenraum (23) der Scharnierhülse (22) eingesteckt ist und dass in dem Innenraum des Endstücks (3) eine Rippe (20) angeordnet ist, die sich im zusammengebauten Zustand des Friktionsscharniers (21) in die Quernut (14) einfügt, und dass das Endstück (3) einen sich in radialer Richtung erstreckenden Ansatz (13) aufweist, der formschlüssig in eine Nut (19) im Innenraum (23) eingreift.

2. Friktionsscharnier (21) nach Anspruch 1, **dadurch gekennzeichnet, dass** die mindestens zwei Reibfedern (10, 10') aus einem gebogenen Federdraht mit mindestens einer und höchsten zwei Windungen besteht.

3. Friktionsscharnier (21) nach einem der Ansprüche 1 oder 2, **dadurch gekennzeichnet, dass** die gebogenen Reibfedern (10, 10') eine kreisförmige Öffnung definieren, durch die die Welle (11) durchgeführt ist und dass innerhalb der kreisförmigen Öffnung die Reibfedern über Reibflächen (15, 15') in reibschlüssigem Kontakt mit dem Außenumfang (17) der Welle (11) sind.

4. Friktionsscharnier (21) nach einem der Ansprüche 1 bis 3, **dadurch gekennzeichnet, dass** der Ansatz (16, 16') der Reibfedern (10, 10') werkstoffeinstückig ist und sich in radialer Richtung erstreckt.

5. Friktionsscharnier (21) nach Anspruch 4, **dadurch gekennzeichnet, dass** die Ansätze (16, 16') in einer Längsnut (18) innerhalb der Scharnierhülse (24) gelagert ist, die sich in Längsrichtung der Scharnierhülse (24) erstreckt und in ein innere Umfangsfläche des Innenraums (25) eingebracht ist.

6. Friktionsscharnier (21) nach Anspruch 1, **dadurch gekennzeichnet, dass** die Mantelfläche des hinteren und vorderen Endes der Welle (11) ein Sägezahnprofil (12) aufweist, welches seitlich von der Quernut (14) unterbrochen ist.

7. Friktionsscharnier (21) nach einem der Ansprüche 1 bis 6, **dadurch gekennzeichnet, dass** mindestens eine Reibfeder (10) gegenüber mindestens einer weiteren Reibfeder (10') spiegelverkehrt eingebaut ist.

8. Friktionsscharnier (21) nach einem der Ansprüche 1 bis 7, **dadurch gekennzeichnet, dass** sich die Reibfedern (10) nur mit einem ersten radialen Federende (16, 16') an der als Anschlagfläche ausgebildeten Längsnut (18) der Scharnierhülse (24) abstützen und dass das zweite Federende (28) reibschlüssig an der Welle (11) anliegt und von dieser mitgenommen wird.

9. Friktionsscharnier (21) nach einem der Ansprüche 1 bis 7, **dadurch gekennzeichnet, dass** sich die Reibfedern (10) mit einem ersten radialen Federende (16, 16') an der als Anschlagfläche ausgebildeten Längsnut (18) der Scharnierhülse (24) abstützen und dass das zweite Federende (28) anschlaggestützt an der Welle (11) anliegt und von dieser mitgenommen wird.

10. Friktionsscharnier (21) nach einem der Ansprüche 1 bis 9, **dadurch gekennzeichnet, dass** das Scharnier aus drei Scharnierhälften (22, 24) besteht, wobei zwei Hälften die feststehende Seite ausbilden und die die bewegliche Scharnierhälfte zwischen sich aufnehmen.

11. Friktionsscharnier (21) nach einem der Ansprüche 1 bis 10, **dadurch gekennzeichnet, dass** die mindestens zwei Reibfedern (10) als parallel geschaltetes Federpaket wirken.

12. Friktionsscharnier (21) nach einem der Ansprüche 1 bis 11, **dadurch gekennzeichnet, dass** die Reibfedern (10) entweder verdeckt oder offen im Friktionsscharnier (21) eingebaut sind.

13. Friktionsscharnier (21) nach einem der Ansprüche 1 bis 12, **dadurch gekennzeichnet, dass** sich die maximal konfigurierte Friktion in den ersten Winkelminuten während der Verdrehung einstellt und bis zur Endlage der Schwenkbewegung konstant bleibt.

14. Friktionsscharnier (21) nach einem der Ansprüche 1 bis 13, **dadurch gekennzeichnet, dass** die Reibfeder (10') aus einem Draht mit einem eckigen Querschnitt gebogen ist.

## Claims

1. Friction hinge (21) for pivot-movable connection of two components, having at least one first hinge sleeve (24) which is arranged to be aligned to at least one further hinge sleeve (22), a shaft (11) which runs through the hinge sleeves (22, 24), and at least one friction spring to exert a friction torque on the movable shaft (11), wherein at least two friction springs (10, 10') aligning to one another are connected to the first hinge sleeve (24) by radial shoulders (16, 16') and exert a friction torque on the shaft (11) mounted in the further hinge sleeve (22), **characterised in that** the shaft (11) has at its front and rear end respectively a transverse groove (14) and is covered there on the end-face side by respectively a sleeve-like end piece (3) which is plugged into the interior (23) of the hinge sleeve (22) and **in that** in the interior of the end piece (3) is arranged a rib (20) which is fitted into the transverse groove (14) in the assembled state of the friction hinge (21), and **in that** the end piece (3) has a shoulder (13) extending in radial direction which engages positively in a groove (19) in the interior (23).

2. Friction hinge (21) according to claim 1, **characterised in that** the at least two friction springs (10, 10') consist of a bent spring wire having at least one and at most two coils.

3. Friction hinge (21) according to one of claims 1 or 2, **characterised in that** the bent friction springs (10, 10') define a circular opening, through which the shaft (11) is passed and **in that** within the circular opening, the friction springs are in frictional contact with the outer circumference (17) of the shaft (11) via friction surfaces (15, 15')

4. Friction hinge (21) according to one of claims 1 to 3, **characterised in that** the shoulder (16, 16') of the friction springs (10, 10') is made of one piece of material and extends in a radial direction.

5. Friction hinge (21) according to claim 4, **characterised in that** the shoulders (16, 16') are mounted in a longitudinal groove (18) within the hinge sleeve (24) which extends in the longitudinal direction of the hinge sleeve (24) and is introduced into an inner circumferential surface of the interior (25).

6. Friction hinge (21) according to claim 1, **characterised in that** the outer surface of the rear and front end of the shaft (11) has a sawtooth profile (12) which is interrupted laterally by the transverse groove (14).

7. Friction hinge (21) according to one of claims 1 to 6, **characterised in that** at least one friction spring (10) is installed in a mirror-inverted manner with respect to at least one further friction spring (10').

8. Friction hinge (21) according to one of claims 1 to 7, **characterised in that** the friction springs (10) are supported on the longitudinal groove (18) of the hinge sleeve (24) designed as a stop surface only by a first radial spring end (16, 16') and **in that** the second spring end (28) rests on the shaft (11) in a frictional manner and is carried along by the latter.

9. Friction hinge (21) according to one of claims 1 to 7, **characterised in that** the friction springs (10) are supported on the longitudinal groove (18) of the hinge sleeve (24) designed as a stop surface by a first radial spring end (16, 16') and **in that** the second spring end (28) rests on the shaft (11) in a stop-supported manner and is carried along by the latter.

10. Friction hinge (21) according to one of claims 1 to 9, **characterised in that** the hinge consists of three hinge halves (22, 24), wherein two halves form the fixed side and which accommodate the movable hinge half between them.

11. Friction hinge (21) according to one of claims 1 to 10, **characterised in that** the at least two friction springs (10) act as a parallel spring assembly.

12. Friction hinge (21) according to one of claims 1 to 11, **characterised in that** the friction springs (10) are installed in the friction hinge (21) either concealed or open.

13. Friction hinge (21) according to one of claims 1 to 12, **characterised in that** the maximum configured friction is set in the first angular minutes during rotation and remains constant as far as the end position of the pivot movement.

14. Friction hinge (21) according to one of claims 1 to 13, **characterised in that** the friction spring (10') is bent from a wire having a square cross-section.

## Revendications

1. Charnière à friction (21) pour la liaison mobile en pivotement de deux pièces, comprenant au moins une première douille de charnière (24), qui est agencée en alignement sur au moins une autre douille de charnière (22), un arbre (11), qui s'étend à travers les douilles de charnière (22, 24), et au moins un ressort de friction pour exercer un couple de friction sur l'arbre mobile (11), dans lequel au moins deux ressorts de friction (10, 10') s'alignant l'un sur l'autre comprenant des appendices (16, 16') radiaux sont reliés à la première douille de charnière (24) et exercent un couple de friction sur l'arbre (11) logé dans l'autre douille de charnière (22), **caractérisée en ce que** l'arbre (11) présente à chacune de son extrémité avant et arrière une rainure transversale (14), et y est à chaque fois recouvert côté frontal d'un embout (3) en forme de douille qui est enfiché dans l'espace intérieur (23) de la douille de charnière (22), et qu'une nervure (20) est agencée dans l'espace intérieur de l'embout (3), laquelle s'insère à l'état assemblé de la charnière de friction (21) dans la rainure transversale (14), et que l'embout (3) présente un appendice (13) s'étendant dans la direction radiale, qui vient en prise par complémentarité de forme dans une rainure (19) dans l'espace intérieur (23).

2. Charnière à friction (21) selon la revendication 1, **caractérisée en ce que** les au moins deux ressorts de friction (10, 10') sont constitués d'un fil métallique à ressort plié comprenant au moins un enroulement et au plus deux.

3. Charnière à friction (21) selon l'une des revendications 1 ou 2, **caractérisée en ce que** les ressorts de friction (10, 10') pliés définissent une ouverture circulaire à travers laquelle l'arbre (11) est guidé, et qu'à l'intérieur de l'ouverture circulaire des ressorts de friction sont en contact de friction avec le pourtour extérieur (17) de l'arbre (11) par l'intermédiaire de surfaces de friction (15, 15').

4. Charnière à friction (21) selon l'une des revendications 1 à 3, **caractérisée en ce que** l'appendice (16, 16') des ressorts de friction (10, 10') est en un seul matériau et s'étend dans la direction radiale.

5. Charnière à friction (21) selon la revendication 4, **caractérisée en ce que** les appendices (16, 16') sont logés dans une rainure longitudinale (18) à l'intérieur de la douille de charnière (24), qui s'étend dans la direction longitudinale de la douille de charnière (24) et est introduite dans une surface de pourtour intérieure de l'espace intérieur (25).

6. Charnière à friction (21) selon la revendication 1, **caractérisée en ce que** la surface d'enveloppe de l'extrémité arrière et avant de l'arbre (11) présente un profil en dent de scie (12) qui est interrompu latéralement par la rainure transversale (14).

7. Charnière à friction (21) selon l'une des revendications 1 à 6, **caractérisée en ce qu'**au moins un ressort de friction (10) est installé en miroir inversé par rapport à au moins un autre ressort de friction (10').

8. Charnière à friction (21) selon l'une des revendications 1 à 7, **caractérisée en ce que** les ressorts de friction (10) s'appuient seulement avec une première extrémité de ressort radiale (16, 16') sur la rainure longitudinale (18) réalisée en tant que surface de butée de la douille de charnière (24), et que la seconde extrémité de ressort (28) repose par friction contre l'arbre (11) et est entraînée par celui-ci.

9. Charnière à friction (21) selon l'une des revendications 1 à 7, **caractérisée en ce que** les ressorts de friction (10) s'appuient avec une première extrémité de ressort (16, 16') radiale sur la rainure longitudinale (18) réalisée en tant que surface de butée de la douille de charnière (24), et que la seconde extrémité de ressort (28) repose en appui de butée sur l'arbre (11) et est entraînée par celui-ci.

10. Charnière à friction (21) selon l'une des revendications 1 à 9, **caractérisée en ce que** la charnière est constituée de trois moitiés de charnière (22, 24), dans laquelle deux moitiés réalisent le côté fixe et reçoivent entre elles la moitié de charnière mobile.

11. Charnière à friction (21) selon l'une des revendications 1 à 10, **caractérisée en ce que** les au moins deux ressorts de friction (10) agissent comme paquet de ressorts monté en parallèle.

12. Charnière à friction (21) selon l'une des revendications 1 à 11, **caractérisée en ce que** les ressorts de friction (10) sont installés soit de manière cachée soit de manière ouverte dans la charnière à friction (21).

13. Charnière à friction (21) selon l'une des revendications 1 à 12, **caractérisée en ce que** la friction configurée au maximum survient dans les premières minutes d'angle pendant la rotation et reste constante jusqu'à la position finale du mouvement de pivotement.

14. Charnière à friction (21) selon l'une des revendications 1 à 14, **caractérisée en ce que** le ressort de friction (10') est plié à partir d'un fil métallique avec une section transversale angulaire.
